# EUROPÄISCHE PATENTSCHRIFT

(11) **EP 2 867 411 B1**
(45) Veröffentlichungstag und Bekanntmachung des Hinweises auf die Patenterteilung: **31.08.2016**
(21) Anmeldenummer: 13727046.8
(22) Anmeldetag: 21.05.2013
(51) Int. Cl.: E01B 21/04, E01B 27/04

(54) **MASCHINE MIT EINER RÄUMKETTE ZUM TRANSPORT VON SCHOTTER SOWIE VERFAHREN**
MACHINE HAVING A CLEARING CHAIN FOR TRANSPORTING BALLAST, AND METHOD
MACHINE MUNIE D'UNE CHAÎNE DE DÉBLAYAGE POUR LE TRANSPORT DE PIERRES CONCASSÉES AINSI QUE PROCÉDÉ

(30) Priorität: 12.06.2012 AT 6722012
(43) Veröffentlichungstag der Anmeldung: 06.05.2015
(73) Patentinhaber: Plasser & Theurer Export von Bahnbaumaschinen Gesellschaft m.b.H., 1010 Wien (AT)
(72) Erfinder: WÖRGÖTTER, Herbert, A-4210 Gallneukirchen (AT)
(86) Internationale Anmeldenummer: PCT/EP2013/001502
(87) Internationale Veröffentlichungsnummer: WO 2013/185877

(56) Entgegenhaltungen:
- GB-A- 1 304 900
- US-A- 2 914 867

## Beschreibung

Die Erfindung betrifft eine Maschine mit einer Räumkette zum Transport von Schotter gemäß den im Oberbegriff von Anspruch 1 angeführten Merkmalen sowie ein Verfahren zur Inbetriebnahme der Maschine.

Durch US 4 614 238, US 4 014 389 bzw. DE 3 151 652 sind bereits derartige endlos ausgebildete, um das Gleis herum rotierende Räumketten bekannt. Diese setzen sich im Wesentlichen aus einem mit der Gleisbettung in Kontakt stehenden Querkanal und zwei mit diesem gelenkig verbundenen Längskanälen zusammen. Koaxial zur Gelenkachse ist jeweils eine Umlenkrolle positioniert, durch die die Räumkette um wenigstens 90° umgelenkt wird. Die gelenkige Verbindung von Quer- und Längskanal ist insofern notwendig, als damit die Möglichkeit einer geringfügigen Verschiebung der Räumkette relativ zum Gleis besteht. Damit kann in räumlich z.B. durch einen Bahnsteig eingeschränkten Abschnitten besser gearbeitet werden. Außerdem ermöglicht die Gelenkverbindung eine Verlängerung des Querkanals zum Reinigen eines Weichenabschnittes.

GB-A-1304900 zeigt eine Maschine mit Räumkette zum Transport von Schotter einer Gleisbettung gemäß dem Oberbegriff des Anspruchs

Die Aufgabe der vorliegenden Erfindung liegt nun in der Schaffung einer Maschine bzw. eines Verfahrens der gattungsgemäßen Art, die bzw. das eine Überstellung der Räumkette in die Betriebsposition auch innerhalb eines Lichtraumprofiles ermöglicht.

Diese Aufgabe wird erfindungsgemäß mit den im Kennzeichen von Anspruch 1 bzw. 4 angeführten Merkmalen gelöst.

Mit dieser verschwenkbaren Ausbildung der beiden am Längskanal angelenkten Endabschnitte ist eine problemlose Absenkung der Längskanäle zwischen der angrenzenden Schiene einerseits und der Lichtraumgrenze andererseits möglich. Für die anschließende Kupplung mit dem Querkanal ist lediglich eine Rückschwenkung der beiden Endabschnitte erforderlich.

Weitere Vorteile der Erfindung ergeben sich aus den Unteransprüchen und der Zeichnungsbeschreibung.

Im Folgenden wird die Erfindung anhand eines in der Zeichnung dargestellten Ausführungsbeispieles näher beschrieben. Es zeigen:
Fig.1 eine Seitenansicht einer Maschine mit einer Räumkette bzw. Räumvorrichtung für die Schotterreinigung, und Fig. 2 bis 5 jeweils Detaildarstellungen eines von einem Längskanal zu einem Querkanal der Räumkette führenden Umlenkabschnittes. Der besseren Übersicht wegen sind die einzelnen Kettenglieder der Räumkette nicht dargestellt.

Eine in Fig. 1 ersichtliche Räumkette 1 ist an einer Maschine 2 zur Reinigung einer Gleisbettung 3 angeordnet. Die Räumkette 1 ist während des Arbeitseinsatzes unterhalb eines angehobenen Gleises 4 als Endloskette um dieses herumgeführt angeordnet. Dabei wird verunreinigter Schotter 5 zu einer Siebanlage 6 gefördert. Der darin gereinigte Schotter 5 wird dann auf bereits bekannte Art und Weise wieder in das Gleis 4 eingebracht. Die Rotation der Räumkette 1 erfolgt in einer Rotationsebene 7, die zu einer Bettungsebene 8 geneigt angeordnet ist. Im Arbeitseinsatz der Räumkette 1 ist ein Querkanal 9 in einer Schnittlinie der beiden Ebenen 7,8 positioniert, die sich quer über die Gleisbettung 3 erstreckt.

Wie in Fig. 2 bzw. 3 ersichtlich, ist der Querkanal 9 durch ein Kanalgelenk 10 jeweils an einem gekrümmten Ende 11 mit einem Längskanal 12 gelenkig verbunden. Die beiden Längskanäle 12 bilden mit dem Querkanal 9 einen Endloskanal zur Lagerung und Führung der durch einen Antrieb 13 rotierbaren Räumkette 1.

Wie in Fig. 3 ersichtlich, setzt sich der Querkanal 9 aus einem Mittelabschnitt 14 und zwei jeweils daran anschließenden und mittels einer Kupplung 15 lösbaren Endabschnitten 16 zusammen. Jeder dieser Endabschnitte 16 ist relativ zum angrenzenden Längskanal 12 in einem Winkel α (Fig. 4) von wenigstens 60° in der Rotationsebene 7 - von einer Betriebsposition in eine Überstellposition - um eine Schwenkachse 24 verschwenkbar.

Jedem Endabschnitt 16 ist eine Blockiervorrichtung 17 (Fig. 4) zur Blockierung der Schwenkbewegung in der Überstellposition zugeordnet. Der Blockiervorrichtung 17 ist eine mit einer zentralen Steuereinrichtung in Verbindung stehende Überwachungseinrichtung 23 für eine Anzeige der Blockierstellung zugeordnet.

Bei der Fahrt der Maschine 2 zur Baustelle befinden sich die Endabschnitte 16 in der in Fig. 4 strichpunktiert dargestellten Überstellposition.

Vor dem Absenken der Längskanäle 12 in die Arbeitsposition wird eine Gruppe von aneinander grenzenden Schwellen 18 nach Lockerung von Schienenbefestigungsmitteln zur Bildung einer Schwellenlücke 19 in einer Schienenlängsrichtung 20 verschoben (Fig. 5). Anschließend werden die beiden Längskanäle 12 innerhalb eines zulässigen Lichtraumprofiles 21 von einer Gleismitte weg in einer Gleisquerrichtung nach außen (s. Pfeil 22 in Fig. 5) verschwenkt und unter Durchführung der blockierten Endabschnitte 16 durch die Schwellenlücke 19 abgesenkt. Danach werden die Endabschnitte 16 - nach Lösen der Blockiervorrichtung 17- in eine Betriebsposition (s. Fig. 4) verschwenkt und zur Bildung des Querkanals 9 mit dem Mittelabschnitt 14 verbunden.

## Patentansprüche

1. Maschine (2) mit einer Räumkette (1) zum Transport von Schotter (5) einer Gleisbettung (3), bestehend aus einer Vielzahl von gelenkig miteinander verbundenen Kettengliedern, wobei die zur Rotation in einer zu einer Bettungsebene (8) geneigt angeordneten Rotationsebene (7) vorgesehene Räumkette (1) einen - im Arbeitseinsatz in einer Schnittlinie von Bettungs- und Rotationsebene (8,7) positionierten und zur Lagerung der Räumkette (1) vorgesehenen - Querkanal (9) aufweist, der jeweils durch ein Kanalgelenk (10) mit Längskanälen (12) verbunden ist, wobei der Querkanal (9) sich aus einem Mittelabschnitt (14) und zwei jeweils daran anschließenden und mittels einer Kupplung (15) lösbaren Endabschnitten (16) zusammensetzt, **dadurch gekennzeichnet, dass** jeder Endabschnitt (16) relativ zum angrenzenden Längskanal (12) in einem Winkel α von wenigstens 60° in der Rotationsebene (7) - von einer Betriebsposition in eine Überstellposition - verschwenkbar ist.

2. Maschine nach Anspruch 1, **dadurch gekennzeichnet, dass** jedem Endabschnitt (16) eine Blockiervorrichtung (17) zur Blockierung der Schwenkbewegung in der Überstellposition zugeordnet ist.

3. Maschine nach Anspruch 2, **dadurch gekennzeichnet, dass** der Blockiervorrichtung (17) eine mit einer zentralen Steuereinrichtung in Verbindung stehende Überwachungseinrichtung (23) für eine Anzeige der Blockierstellung zugeordnet ist.

4. Verfahren zur Inbetriebnahme einer Maschine nach Anspruch 1, **gekennzeichnet durch** folgende Merkmale:
a) jeder Endabschnitt (16) wird in seine Überstellposition verschwenkt,
b) vor dem Absenken der Längskanäle (12) in die Arbeitsposition wird eine Gruppe von aneinander grenzenden Schwellen (18) nach Lockerung von Schienenbefestigungsmitteln zur Bildung einer Schwellenlücke (19) in einer Schienenlängsrichtung verschoben,
c) die beiden Längskanäle (12) werden innerhalb eines zulässigen Lichtraumprofiles (21) von einer Gleismitte weg in einer Gleisquerrichtung nach außen verschwenkt und anschließend unter Durchführung der Endabschnitte (16) **durch** die Schwellenlücke (19) abgesenkt, wonach die Endabschnitte (16) in eine Arbeitsposition verschwenkt und mit dem Mittelabschnitt (14) verbunden werden.

## Claims

1. A machine (2) having a clearing chain (1) for transporting ballast (5) of a track bed (3), consisting of a multitude of chain links articulatedly connected to one another, wherein the clearing chain (1) - designed for rotation in a rotation plane (7) arranged inclined to a bedding plane (8) - comprises a transverse channel (9) positioned during working operations in an intersection line of the bedding- and rotation planes (8,7) and provided for housing the clearing chain (1), the transverse channel (9) being connected to longitudinal channels (12) by a channel joint (10) in each case, wherein the transverse channel (9) is composed of a center section (14) and two end sections (16), the latter adjoining the center section (14) in each case and being detachable by means of a coupling (15), **characterized in that** each end section (16) is pivotable relative to the abutting longitudinal channel (12) in the rotation plane (7) in an angle α of at least 60° from an operating position into a transfer position.

2. A machine according to claim 1, **characterized in that** a blocking device (17) for blocking the pivoting motion in the transfer position is associated with each end section (16).

3. A machine according to claim 2, **characterized in that** a monitoring device (23), connected to a central control device, for displaying the blocking position is associated with the blocking device (17).

4. A method of placing into operation a machine according to claim 1, **characterized by** the following features:
a) each end section (16) is pivoted into its transfer position,
b) prior to lowering the longitudinal channels (12) into the working position, a group of adjacent sleepers (18) - after loosening of rail fastening means - is shifted in a longitudinal rail direction to create a sleeper gap (19),
c) the two longitudinal channels (12) are pivoted outward from a track center in a transverse direction of the track within an allowable clearance profile (21) and then lowered while guiding the end sections 16 through the sleeper gap 19, after which the end sections (16) are pivoted into an operating position and connected to the center section (14).

## Revendications

1. Machine (2) avec une chaîne de dégagement (1) pour le transport de ballast (5) d'un lit de voie (3), constituée d'une pluralité de mailles reliées les unes aux autres de manière articulée, dans laquelle la chaîne de dégagement (1) prévue pour la rotation dans un plan de rotation (7) disposé de manière inclinée par rapport à un plan de lit (8) présente un canal transversal (9) positionné en utilisation de travail dans une ligne de coupe de plan de lit et de rotation (8, 7) et prévu pour le stockage de la chaîne de dégagement (1) qui est relié à chaque fois par une articulation de canal (10) à des canaux longitudinaux (12), dans laquelle le canal transversal (9) se compose d'une section centrale (14) et de deux sections d'extrémité (16) s'y raccordant chacune et amovibles au moyen d'un dispositif d'accouplement (15), **caractérisée en ce que** chaque section d'extrémité (16) peut être pivotée par rapport au canal longitudinal adjacent (12) à un angle α d'au moins 60° dans le plan de rotation (7) d'une position de fonctionnement dans une position de transfert.

2. Machine selon la revendication 1, **caractérisée en ce qu'**un dispositif de blocage (17) pour le blocage du mouvement pivotant dans la position de transfert est associé à chaque section d'extrémité (16).

3. Machine selon la revendication 2, **caractérisée en ce qu'**un dispositif de surveillance (23) connecté à un dispositif de commande central pour un affichage de la position de blocage est associé au dispositif de blocage (17).

4. Procédé de mise en service d'une machine selon la revendication 1, **caractérisé par** les caractéristiques **suivantes:**
a) chaque section d'extrémité (16) est pivotée dans sa position de transfert,
b) un groupe de traverses adjacentes les unes aux autres (18) est coulissé avant l'abaissement des canaux longitudinaux (12), dans la position de travail après desserrement de moyens de fixation de rail pour la formation d'un intervalle de traverse (19) dans une direction longitudinale de rail,
c) les deux canaux longitudinaux (12) sont pivotés vers l'extérieur au sein d'un profil d'espace libre autorisé (21) à l'écart d'un milieu de voie dans une direction transversale de voie, puis abaissés en passant les sections d'extrémité (16) à travers l'intervalle de traverse (19), suite à quoi les sections d'extrémité (16) sont pivotées dans une position de travail et reliées à la section centrale (14).
